# EUROPÄISCHE PATENTANMELDUNG

(11) **EP 4 645 898 A1**
(43) Veröffentlichungstag der Anmeldung: **05.11.2025**
(21) Anmeldenummer: 24173760.0
(22) Anmeldetag: 02.05.2024
(51) Int. Cl.: H04R 1/02, H04R 1/34

(54) **AKUSTISCHE LINSE UND ZUGEHÖRIGES HAUSHALTSGERÄT**

(71) Anmelder: Vorwerk & Co. Interholding GmbH, 42275 Wuppertal (DE)
(72) Erfinder: CORSELLI, Clément Georges, 40699 Erkrath (DE); JUNG, Justin, 42117 Wuppertal (DE)
(74) Vertreter: Gille Hrabal Partnerschaftsgesellschaft mbB Patentanwälte

(57) **Zusammenfassung**

Die Erfindung betrifft eine akustische Linse zur Beeinflussung des Abstrahlverhaltens einer Schallquelle und ein Haushaltsgerät mit einer solchen. Eine akustische Linse (1) umfasst einen Eintrittsbereich (4) für den Eintritt von Schallwellen einer Schallquelle (3), einen Schallverzögerungsbereich (5) zum Verzögern von Schallwellen, sowie zumindest eine Bruchkante (6) zur Reflexion von Schallwellen zwecks Schaffung einer Indirektschallquelle (7). So kann der resultierende Schall besonders effektiv defokussiert werden, sodass ein Benutzer unabhängig von seiner konkreten Position den Schall besonders gut wahrnehmen kann.

## Beschreibung

Die Erfindung betrifft eine akustische Linse zur Beeinflussung des Abstrahlverhaltens einer Schallquelle und ein Haushaltsgerät mit einer akustischen Linse.

Von Schallquellen wie z. B. Lautsprechern ausgestrahlte Schallwellen sind abhängig vom Winkel der Abstrahlung. Typischerweise ist eine Hauptrichtung vorhanden, in welcher der Schall direkt und damit am lautesten abgestrahlt wird. Je größer der Winkel zur Hauptrichtung wird, desto schwächer wird häufig der abgestrahlte Schall. Die Beschallung mit einer Schalquelle erfolgt also mit unterschiedlicher Lautstärke in Abhängigkeit von der Position des Empfängers.

Die Winkelabhängigkeit kann zudem frequenzabhängig sein. Tiefe Frequenzen werden häufig in alle Richtungen gleich stark abgestrahlt (Rundstrahlcharakteristik), während hohe Frequenzen eine starke Richtungsabhängigkeit aufweisen. Dieser Effekt ist besonders stark, wenn sich der Empfänger nahe an der Schallquelle befindet.

Beispielsweise aufgrund baulicher Beschränkungen ist es nicht immer möglich, die Achse der Schallquelle direkt auf die zu beschallende Person auszurichten. Zu diesem Zweck kann zum Beispiel ein Horn oder ein Wellenleiter verwendet werden, was wiederum großen Bauraum benötigt und zudem die Richtwirkung des Schalls erhöht. Es besteht Bedarf, einen möglichst gleichmäßigen Schall in einem großen Winkelbereich und in möglichst allen Frequenzbereichen abzugeben.

US 7 278 513 B2, US 6 095 279 A, EP 3 585 066 A1 und WO 2022 221 582 A1 beschreiben Anordnungen zur Beeinflussung von Schall.

Es ist die Aufgabe der Erfindung, eine weiterentwickelte akustische Linse sowie ein weiterentwickeltes Haushaltsgerät bereitzustellen.

Die Aufgabe wird gelöst durch die akustische Linse gemäß Anspruch 1 und das Haushaltsgerät gemäß dem nebengeordneten Anspruch. Vorteilhafte Ausgestaltungen sind in den Unteransprüchen beschrieben.

Zur Lösung der Aufgabe dient eine akustische Linse zur Beeinflussung des Abstrahlverhaltens einer Schallquelle. Die akustische Linse umfasst einen Eintrittsbereich für den Eintritt von Schallwellen einer Schallquelle, einen Schallverzögerungsbereich zum Verzögern von Schallwellen, sowie zumindest eine Bruchkante zur Reflexion von Schallwellen zwecks Schaffung einer Indirektschallquelle.

Die Erfindung kombiniert die Effekte der Verzögerung des Schalls und der Schaffung einer Indirektschallquelle. Auf diese Weise wird der Schall einerseits mit unterschiedlichen zeitlichen Verzögerungen ausgestrahlt und andererseits aus wenigstens zwei Austrittsregionen divergierend ausgestrahlt. Es kann ein besonders großer räumlicher Bereich weitgehend gleichmäßig beschallt werden. Dies gilt besonders auch für hohe Frequenzen.

Im Vergleich zu Systemen, die lediglich auf Reflexionen an einer Gehäuseoberfläche basieren, ist bei der erfindungsgemäßen Lösung der Frequenzbereich deutlich erweitert. Zudem wird eine Möglichkeit zur Ausrichtung des Schalls bereitgestellt. Im Vergleich zu Systemen, die auf zeitlicher Verzögerung der Schallquelle basieren, wird wesentlich geringerer Bauraum benötigt.

Die Verzögerung von Schall meint die verlangsamte Ausbreitung von Schall. Beispielsweise kann Schall durch einen Weglängenrefraktor oder eine Hindernisanordnung mit einer Vielzahl von Hindernissen, die klein im Vergleich zu der betrachteten Wellenlänge des Schalls sind, verzögert werden. Auch Lochplatten, durch die der Schall hindurchstrahlt, können zur Verzögerung verwendet werden. Schallwellen können ganz oder teilweise verzögert werden. Der Schallverzögerungsbereich verzögert typischerweise die Schallwellen der Schallquelle. Es ist jedoch nicht ausgeschlossen, dass zusätzlich oder ergänzend Schallwellen der Indirektschallquelle ganz oder teilweise verzögert werden. Insbesondere wird nur ein Teil der Schallwellen der Schallquelle verzögert. Zum einen kann der Schall in eine gewünschte Richtung gelenkt werden. Zum anderen kann der beschallte Winkelbereich vergrößert werden. Mit anderen Worten kann der Schall defokussiert werden.

Die Indirektschallquelle ist eine zusätzlich zu der an den Eingangsbereich angeschlossenen Schallquelle vorhandene Schallquelle. Die Indirektschallquelle ist keine aktive Schallquelle, die selbst Schall generiert. Die Indirektschallquelle ist vielmehr eine passive Schallquelle, die Schall empfängt und in Form einer Reflexion verändert abstrahlt. Schall aus der (Haupt-)Schallquelle gelangt also unmittelbar oder mittelbar an die Bruchkante und wird dort abgestrahlt. Dabei wird im Vergleich mit dem direkt von der Schallquelle abgestrahlten Schall typischerweise die Richtcharakteristik und/oder der Zeitpunkt der Abstrahlung verändert. Der Schall kann auch auf diese Weise defokussiert werden.

Eine Bruchkante ist eine Kante, an der Schallwellen gebrochen werden. Zu diesem Zweck kann die Bruchkante beispielsweise als Kante ausgebildet mit einem Winkel von ungefähr 90° oder kleiner ausgebildet sein. Von der Schallquelle aus gesehen kann hinter der Bruchkante eine Lücke oder Vertiefung angeordnet sein. Die Bruchkante kann gerade oder gekrümmt sein. Die Bruchkante verläuft typischerweise quer zur Ausbreitungsrichtung des Schalls.

Eine akustische Linse ist ein Gegenstand, der die Richtcharakteristik, die Ausbreitungsgeschwindigkeit, die Fokussierung und/oder die Ausbreitungsrichtung von Schallwellen gezielt beeinflusst.

Der eintretende Schall wird bevorzugt von einer Schallquelle wie beispielsweise einem Lautsprecher abgegeben (abgestrahlt). Der Eintrittsbereich kann eine oder mehrere Eintrittsöffnungen umfassen. Es können prinzipiell auch mehrere Eintrittsbereiche für mehrere Schallquellen vorhanden sein.

Die akustische Linse umfasst insbesondere einen Austrittsbereich für den Austritt von Schall. Der Austrittsbereich ist bevorzugt wesentlich größer als der Eintrittsbereich. Beispielsweise kann der Austrittsbereich um einen Faktor von wenigstens 5, bevorzugt wenigstens 10 und in einer Ausführungsform wenigstens 15 und/oder höchstens 100 größer sein als der Eintrittsbereich. Der Austrittsbereich kann ein Oberflächenbereich der akustischen Linse sein, insbesondere wenn die Bruchkanten an der Oberfläche der akustischen Linse angeordnet sind, und/oder eine oder mehrere Austrittsöffnungen umfassen. Der Austrittsbereich kann unterschiedliche Austrittsregionen umfassen.

Insbesondere ist die akustische Linse ein flächiges Element. Ein flächiges Element ist ein Element, dessen Erstreckung in den zwei Haupterstreckungsrichtungen um jeweils einen Faktor F größer ist als dessen Erstreckung in die senkrecht zu den Haupterstreckungsrichtungen ausgerichtete dritte Richtung. F ist wenigstens 3, insbesondere wenigstens 5 und bevorzugt wenigstens 8 oder wenigstens 10 und/oder höchstens 1000. Die durch die Haupterstreckungsrichtungen aufgespannte Ebene kann gerade oder gekrümmt sein.

In einer Ausführungsform weist die akustische Linse eine Dicke von höchstens 5 cm, bevorzugt höchstens 4 cm, besonders bevorzugt höchstens 3 cm und in einer Ausführungsbeispiel höchstens 2 cm auf. Insbesondere beträgt die Dicke mehr als 0,5 cm oder 1 cm. Die Dicke ist die entlang der kurzen dritten Richtung gemessene Erstreckung der akustischen Linse. Es wird eine besonders kompakte Bauform bereitgestellt.

In einer Ausgestaltung ist der Schallverzögerungsbereich so eingerichtet, dass aus den durch den Eintrittsbereich eintretenden Schallwellen unterschiedlich verzögerte Schallwellen generiert werden.

Es werden also unterschiedliche Teile des eintretenden Schalls unterschiedlich stark verzögert. Dies kann beispielsweise dadurch erreicht werden, dass ein Teil der Wellenfront eine größere Strecke zurücklegen muss als ein anderer Teil. So können unterschiedliche Anteile des Schalls generiert werden, die zu unterschiedlichen Zeiten abgestrahlt werden. Auf diese Weise breitet sich der Schall divergierend oder defokussiert aus. Der Schall kann in einem besonders großen Winkelbereich abgestrahlt werden. Die Richtwirkung des Schalls wird minimiert.

In einer weiteren Ausgestaltung umfasst der Schallverzögerungsbereich mehrere Leitelemente zur Ausbildung von Schallpfaden unterschiedlicher Länge.

Durch Schaffung von Schallpfaden unterschiedlicher Länge mit Leitelementen kann die Verzögerung von Schall auf geringem Bauraum erreicht werden. Leitelemente sind technisch einfach und ermöglichen auch bei einer Vielzahl an Schallpfaden die Anpassung des einzelnen Pfades zur gezielten Einstellung der jeweiligen Verzögerung. Die Leitelemente haben typischerweise unterschiedliche Längen. So können besonders einfach unterschiedliche Verzögerungen erreicht werden.

In einer Ausgestaltung umfassen die Leitelemente sich in Schallrichtung erstreckende Leitflächen sowie daran anschließende Ablenkelemente. Auf diese Weise kann der Schall entlang eines Leitelements geleitet werden und am Ende durch ein Ablenkelement geeignet abgelenkt werden, um ausgestrahlt zu werden.

Die Schallrichtung verläuft insbesondere zunächst in der Fläche der akustischen Linse bzw. entlang der Haupterstreckungsebene der akustischen Linse. Es können Leitflächen vorhanden sein, die sich entlang der von den ersten und zweiten Haupterstreckungsrichtungen der akustischen Linse aufgespannten Ebene erstrecken. Diese können beispielsweise Stegen folgen, die ein Gitter formen können. Die Ablenkelemente können so angeordnet sein, dass sie ein Ausstrahlen von Schall aus der akustische Linse verhindern. Die Ablenkelemente können im äußeren Bereich der akustischen Linse angeordnet sein. Die Ablenkelemente können mit zunehmender Länge des Schallpfades kleiner werden.

Insbesondere verläuft die Schallrichtung anschließend quer zur Haupterstreckungsebene der akustischen Linse, um nach außen abgestrahlt zu werden. Dementsprechend können alternativ oder ergänzend Ablenkelemente vorhanden sein, die sich senkrecht zu der genannten Ebene erstrecken. Diese können sich beispielsweise am Ende von Stegen befinden und/oder von Teilen eines umlaufenden Rahmens der akustischen Linse verkörpert sein. Sie können etwa rechtwinklig zu dem jeweiligen Schallpfad angeordnet sein und diesen beenden. Der Schall kann dann aus der akustischen Linse ausstrahlen.

In einer Ausgestaltung umfasst die akustische Linse im Eintrittsbereich einen Verteilbereich, an welchem die Schallpfade starten. In einer Ausgestaltung ist der Verteilbereich frei von Leitelementen.

Die unterschiedlichen Schallpfade starten im Verteilbereich. Mit anderen Worten wird der eintretende Schall im Verteilbereich auf die unterschiedlichen Pfade verteilt. So kann die Verzögerung des Schalls besonders effektiv erfolgen. Beispielsweise weist der Verteilbereich eine runde Form auf und/oder die Schallpfade starten in unterschiedlichen Winkelpositionen in Bezug auf einen Mittelpunkt des Verteilbereichs. So können gezielt bestimmte Anteile des Schalls entlang bestimmter Schallpfaden geführt werden.

In einer Ausgestaltung ist die Bruchkante an einer Oberfläche der akustischen Linse angeordnet. Insbesondere ist die Bruchkante an einer äußeren Oberfläche angeordnet. Die Bruchkante weist demnach nach außen. Dies ermöglicht eine besonders ungestörte Ausbreitung des Schalls der Indirektschalquelle. Die Oberfläche kann aus mehreren Oberflächenelementen bestehen, die voneinander beabstandet angeordnet sein können.

In einer Ausgestaltung umfasst die akustische Linse mehrere Bruchkanten. Beispielsweise sind zwei, drei, vier, fünf, sechs, sieben oder acht Bruchkanten vorhanden. In einer anderen Ausgestaltung sind ungefähr zehn, ungefähr zwölf oder ungefähr fünfzehn Bruchkanten vorhanden. Bruchkanten können durchgehend ausgestaltet sein oder Unterbrechungen aufweisen. Insbesondere sind mehrere hintereinander angeordnete Bruchkanten vorhanden. Unterschiedliche Anteile des von der Schallquelle abgestrahlten Schalls werden so an den jeweiligen Bruchkanten reflektiert. Auf diese Weise können in der Fläche eine Vielzahl von verteilt angeordneten Indirektschallquellen bereitgestellt werden, die unterschiedliche Abstände zur Schallquelle haben können. Es können zumindest abschnittsweise konzentrisch angeordnete Bruchkanten vorhanden sein. Bevorzugt sind die Bruchkanten gebogen ausgestaltet. Bruchkanten können beispielsweise in Form von Kreisbahnen oder beliebig gekrümmten Bahnen verlaufen.

Bruchkanten können so angeordnet sein, dass der Schall im Wesentlichen oder vollständig in eine vorgegebene Richtung und/oder in einen vorgegebenen Winkelbereich reflektiert wird. Beispielsweise kann die akustische Linse im unteren Bereich eines Haushaltsgeräts, beispielsweise einer Küchenmaschine, angeordnet sein, um akustische Signale an einen Benutzer auszugeben. In diesem Fall können Bruchkanten so angeordnet sein, dass Schall hauptsächlich nach vorn reflektiert wird. Es kann so beispielsweise ein Winkelbereich von 180°, in dem sich der Benutzer aufhält, besonders vorteilhaft beschallt werden.

Da Bruchkanten besonders hohe Frequenzen reflektieren, kann so auch bei hohen Frequenzen die Richtwirkung deutlich verringert werden. So kann, je nach Art des ausgestrahlten Schalls, beispielsweise die Signalwirkung oder das Sprachverständnis verbessert werden.

In einer Ausgestaltung weist die akustische Linse einen Direktpfad auf, über den ein Teil der durch den Eintrittsbereich eintretenden Schallwellen im Wesentlichen unverändert ausgestrahlt werden. Ein Anteil des eintretenden Schalls kann so die akustische Linse passieren und als Direktschall abgegeben werden. Auf diese Weise werden insgesamt mehrere (echte und virtuelle) Schallquellen genutzt. Es kann so ein besonders großer Bereich gleichmäßig beschallt werden.

Der Direktpfad ist vorzugsweise als freier Durchgang zwischen dem Eintrittsbereich und einem Austrittsbereich für Schall ausgestaltet. Der Direktpfad kann mehrere Durchgänge umfassen und/oder es können mehrere Direktpfade für eine oder mehrere Schallquellen vorgesehen sein.

Der Direktpfad kann mit einem flächigen Schutzteil wie beispielsweise einem Netz, Gewebe oder Gitter als Schutz bedeckt sein, um ein Eindringen von Gegenständen in die akustische Linse und/oder die Schallquelle zu verhindern und/oder um optisch eine geschlossene Form zu erhalten. Die akustische Linse kann teilweise oder ganz mit einem flächigen Schutzteil wie beispielsweise einem Schutzgitter oder Schutznetz bedeckt sein, um ein Eindringen von Gegenständen in die akustische Linse und/oder die Schallquelle zu verhindern. Insbesondere ist ein Schutzteil über ein Gehäuse der akustischen Linse gespannt.

In einer Ausführungsform entspricht der aus dem Direktpfad abgegebene Schall dem Schall, der an einer Oberfläche unterhalb des Haushaltsgeräts gespiegelt wird.

In einer weiteren Ausgestaltung ist die akustische Linse als Gitter ausgeführt. Bevorzugt ist das Gitter ein flächiges Element. Ein Gitter ist ein durchbrochenes Element. Ein Gitter umfasst demnach durchgehende Durchbrüche. Die Durchbrüche verlaufen entlang der dritten Richtung, also durch die kurze Erstreckung hindurch. Dies ist unabhängig von einem etwaig vorhandene Schutzteil, welches die Durchbrüche überdecken kann.

Die Durchgangsöffnungen eines Gitters können gleichmäßig der unregelmäßig geformt sein. Die Durchgangsöffnungen sind durch Gitterelemente, beispielsweise durch Stege, voneinander getrennt. Die Stege können gerade oder gekrümmt verlaufen. Es können Stege in einer geraden oder gekrümmten Richtung und/oder Stege in einer dazu winklig angeordneten geraden oder gekrümmten Richtung vorhanden sein. Stege müssen nicht überkreuzend angeordnet sein. Es können unregelmäßige Formen von Gitterelementen oder Stegen verwendet werden. Neben den technisch bedingten Formen können auch ästhetische Gesichtspunkte bei der Formgebung des Gitters bzw. der Stege berücksichtigt werden. In einer Ausführungsform ist das Gitter von einem umlaufenden Rahmen begrenzt. Die Durchgangsöffnungen des Gitters können eine kleinere oder größere Fläche einnehmen als die dazwischen angeordneten Gitterelemente wie z. B. Stege.

Um ein unplanmäßiges Eindringen von Fingern oder Gegenständen zu verhindern, sind Abstände zwischen den Stegen bevorzugt nicht größer als 15 mm, insbesondere als 12 mm und besonders bevorzugt als 10 mm. Alternativ oder ergänzend kann ein Schutzteil vorhanden sein.

In einer Ausführungsform umfasst ein Steg des Gitters, insbesondere jeder Steg, mindestens eine Leitfläche und ein Ablenkelement. In einer Ausführungsform umfasst ein Steg des Gitters, insbesondere jeder Steg, ein Leitelement und eine Bruchkante.

Ein weiterer Aspekt der Erfindung ist ein Haushaltsgerät mit einer erfindungsgemäßen akustischen Linse und einer an den Eintrittsbereich der akustischen Linse gekoppelten Schallquelle. Insbesondere ist die Schallquelle ein Lautsprecher.

Das Haushaltsgerät kann grundsätzliches jedes mit einer Schallquelle ausgestattete Haushaltsgerät sein, welches zur Beschallung von Personen geeignet ist. Typischerweise ist ein solches Haushaltsgerät gemeint, dessen Schallquelle nicht zur Platzierung am oder im Ohr des Benutzers vorgesehen ist. Es ist bei derartigen Haushaltsgeräten grundsätzlich wünschenswert, ausgesendeten Schall über alle Frequenzbereiche zu defokussieren, um so eine besonders geringe Richtwirkung des Schalls zu erreichen. Auf diese Weise kann der Benutzer den ausgesendeten Schall weitgehend unabhängig von seiner relativen Position zum Haushaltsgerät wahrnehmen.

Das Haushaltsgerät ist beispielsweise ein Küchengerät. Haushaltsgeräte haben Schallquellen beispielsweise zur Benachrichtigung und/oder Warnung, aber auch zur Sprachausgabe. Hierbei ist eine gute Hörbarkeit und im Falle von Sprachausgabe ein gutes Textverständnis wesentlich, was durch die erfindungsgemäße akustische Linse gewährleistet werden kann.

In einer Ausgestaltung ist das Haushaltsgerät eine Küchenmaschine. Die Küchenmaschine umfasst beispielsweise ein Speisenzubereitungsgefäß und insbesondere ein drehbares Werkzeug zum Zerkleinern und/oder Mischen einer Speise in dem Speisenzubereitungsgefäß. Die Küchenmaschine umfasst insbesondere einen Motor zum Drehen des Werkzeugs. Die Küchenmaschine umfasst beispielsweise eine Heizeinrichtung zum Erhitzen einer Speise in dem Speisenzubereitungsgefäß. Das Speisenzubereitungsgefäß kann abnehmbar sein. Die Küchenmaschine kann zur zumindest teilweise automatisierten Zubereitung einer Speise anhand eines elektronisch gespeicherten Rezepts ausgestaltet sein. Eine Steuerungseinrichtung der Küchenmaschine kann auf ein digitales Rezept zugreifen und durch einen Rezeptschritt des Rezeptes veranlasst werden, das Werkzeug und/oder die Heizeinrichtung in einer durch den Rezeptschritt definierten Weise zu betreiben. Die Küchenmaschine kann dazu eingerichtet sein, dem Benutzer Hinweise und/oder Instruktionen akustisch unter Verwendung der Schallquelle auszugeben. Beispielsweise kann der Benutzer instruiert werden, eine bestimmte Menge einer bestimmten Zutat in das Speisenzubereitungsgefäß zu geben und/oder das Werkzeug in einer definierten Weise zu betreiben.

In einer Ausführungsform ist das Haushaltsgerät ein Reinigungsgerät, wie zum Beispiel ein Reinigungsroboter. Reinigungsgeräte können unterschiedliche akustische Instruktionen an Benutzer ausgeben, was durch die akustische Linse auf die beschriebene, vorteilhafte Weise erfolgen kann. Ein Reinigungsroboter ist ein Roboter, der Partikel aufnehmen kann. Ein Reinigungsroboter kann eine Fläche reinigen, ohne dass während des Reinigungsvorgangs ein Benutzer erforderlich ist. Der Reinigungsroboter kann ein Saugroboter und/oder ein Wischroboter sein. Ein Wischroboter verfügt über ein Wischelement, beispielsweise einen Lappen, Mob, Schwamm oder Reinigungsgewebe. Das Wischelement kann Wasser aufnehmen. Ein Wischroboter kann ein Gebläse zum Ansaugen von Schmutz aufweisen und/oder so eingerichtet sein, dass das Wischelement translatorisch und/oder rotatorisch relativ zum Gehäuse des Wischroboters bewegt werden kann, um Schmutzpartikel aufzunehmen. Ein Saugroboter kann selbstständig eine Fläche durch Saugen reinigen. Der Saugroboter verfügt über ein Gebläse, durch das Luft angesaugt werden kann. Der Saugroboter hat einen Behälter, in dem aufgesaugte Partikel gesammelt werden. Der Saugroboter verfügt über wenigstens einen Filter, durch den angesaugte, mit Partikeln beladene Luft von Staub getrennt wird. Die dadurch gereinigte Luft wird anschließend aus dem Saugroboter herausgeblasen.

Es ist nicht notwendig, dass die Schallquelle und die akustische Linse unmittelbar benachbart angeordnet sind. Lediglich eine Kopplung zur Übertragung des Schalls ist notwendig. Beispielsweise kann zwischen akustischer Linse und Schallquelle ein Gehäuseteil angeordnet sein. Es kann eine Kapselung der Schallquelle vorhanden sein, beispielsweise durch ein Lautsprechergehäuse. Eine solche Kapselung ist dann so ausgestaltet, dass Schall zur akustischen Linse übertragen werden kann, beispielsweise durch mindestens eine Öffnung im Gehäuse. Eine Kapselung bzw. das Gehäuse ist besonders vorteilhaft für tiefe Frequenzen (Bass).

In einer Ausgestaltung sind die Schallquelle und die akustische Linse so angeordnet, dass aus der akustischen Linse austretender Schall nach unten, insbesondere nach schräg unten, abgestrahlt wird. Insbesondere ist die Schallquelle bereits so angeordnet, dass sie nach schräg unten gerichteten Schall ausstrahlt. Es hat sich gezeigt, dass so eine besonders geringe Richtwirkung des resultierenden Schalls erreicht werden kann. Insbesondere ist das Haushaltsgerät dazu eingerichtet und bestimmt, auf einer Aufstellfläche wie beispielsweise einem Tisch oder einer Arbeitsplatte aufgestellt zu werden. In diesem Fall kann durch den nach unten gerichteten Schall ein Benutzer besonders gut beschallt werden.

In einer weiteren Ausgestaltung weist die akustische Linse einen Abstand von höchstens 5 cm, bevorzugt höchstens 4 cm, besonders bevorzugt höchstens 3 cm und/oder wenigstens 1 cm, bevorzugt wenigstens 1,5 cm oder wenigstens 2 cm, zu einer Aufstellebene des Haushaltsgeräts auf. Die Unterseite eines Haushaltsgeräts, welches die akustische Linse aufweist, kann schräg geformt sein. Dementsprechend kann der Abstand je nach Position unterschiedlich sein. Die genannten Werte beziehen sich insbesondere auf einen mittleren Abstand.

Typischerweise umfasst das Haushaltsgerät Aufstellelemente wie z. B. Aufstellfüße. Die Aufstellebene ist eine flache Ebene, die von den Aufstellelementen aufgespannt wird. Wird das Haushaltsgerät auf einer ebenen Oberfläche wie z. B. einem Tisch oder einer Arbeitsplatte aufgestellt, entspricht die ebene Oberfläche der Aufstellebene. Der Abstand ist die kürzeste gemessene Distanz zwischen der Aufstellebene und der akustischen Linse. Der Abstand zwischen der akustischen Linse und der Aufstellebene des Haushaltsgerät beträgt in einer alternativen Ausgestaltung höchstens 5 cm.

Auf diese Weise wird bei Aufstellung auf einer ebenen Oberfläche zusätzlich zu den unterschiedlichen, oben beschriebenen Schallanteilen ein weiterer Schallanteil erzeugt, der auf Reflexion der ausgestrahlten Schallwellen an der Aufstellebene beruht. Auf diese Weise kann ein noch größerer Bereich nahezu gleichförmig beschallt werden. In einer Ausführungsform wird der Direktschall reflektiert.

In einer Ausführungsform ist die akustische Linse in Bezug zu einer Aufstellebene des Haushaltsgeräts in einem Winkel von mindestens 5°, bevorzugt mindestens 10° und in einem Beispiel mindestens 15° und/oder von höchstens 45°, bevorzugt höchstens 35° und besonders bevorzugt höchstens 30° geneigt. Der Winkel wird zwischen der nach unten weisenden Oberfläche der akustischen Linse und der Aufstellebene gemessen. Auf diese Weise kann der Schall über Reflexionen an der Oberfläche besonders geeignet zu den möglichen Positionen des Benutzers geleitet werden.

In einer weiteren Ausgestaltung ist die akustische Linse in einem Aufnahmebereich des Haushaltsgeräts angeordnet. Der Aufnahmebereich weist insbesondere eine im Wesentlichen glatte Rückwand auf.

Die Rückwand ist die den Aufnahmebereich rückwärtig begrenzende Wand. Insbesondere ist die Rückwand zumindest im Wesentlichen und bevorzugt vollständig geschlossen. Dem steht nicht entgegen, dass die Rückwand eine Öffnung zum Eintreten des Schalls in die akustische Linse aufweisen kann.

Diese Ausgestaltung ermöglicht, dass die Rückwand somit als Reflexionsfläche für in der akustischen Linse befindliche Schallwellen dient. Ein Abstrahlen des Schalls durch die akustische Linse ist nur nach außen möglich.

In einer Ausführungsform ist die akustische Linse in einem Aufnahmebereich des Haushaltsgeräts, insbesondere eines Gehäuses des Haushaltsgeräts, befestigt. Der Aufnahmebereich weist insbesondere dieselbe Kontur auf wie die akustische Linse, sodass die akustische Linse in den Aufnahmebereich eingesetzt werden kann und dann nicht oder nur unwesentlich über die umliegenden Bereiche des Gehäuses hinausragt. In einer Ausführungsform ist die akustische Linse formschlüssig befestigt. In einer Ausführungsform ist die akustische Linse abnehmbar befestigt.

In einer Ausführungsform ist im Haushaltsgerät, z. B. in dessen Gehäuse, ein Gitter vorhanden, welches die Schallquelle mechanisch schützt. In einer Ausführungsform ist die akustische Linse so dimensioniert, dass der Nutzer das Haushaltsgerät über die akustische Linse greifen, angeben und/oder tragen kann, ohne dass die akustische Linse oder die Schallquelle Schaden nehmen. Die akustische Linse hat also eine gewisse Steifigkeit, die ihr Stabilität verleiht. So verleiht die akustische Linse der Schallquelle zusätzlichen mechanischen Schutz.

In einer Ausführungsform sind eine Außenkontur der Schallquelle und eine Kontur des Eintrittsbereichs der akustischen Linse im Wesentlichen korrespondierend geformt. Beispielsweise kann eine etwa kreisrunde Form gewählt werden, die insbesondere der Form des verwendeten Lautsprechers entsprechen kann. Um mechanischen Schutz für den Lautsprecher zu gewährleisten, können im Bereich der genannten Form, beispielsweise an einem Gehäuse, Stege und/oder ein Gitter vorhanden sein.

In einer Ausgestaltung verlaufen die Schallpfade schräg in Richtung einer Vorderseite oder Vorderkante des Haushaltsgeräts. Mit anderen Worten verlaufen die Schallpfade in Bezug zum Haushaltsgerät schräg nach vorn. Ist eine Fläche vorhanden, die das Haushaltsgerät im Wesentlichen nach vorn begrenzt, kann dies die Vorderseite sein. Anderenfalls ist typischerweise eine Vorderkante vorhanden. Die Vorderkante ist typischerweise abgerundet. Eine Vorderkante oder Vorderseite ist diejenige Kante oder Seite, die beim bestimmungsgemäßen Gebrauch dem Benutzer zugewandt ist.

Durch die nach vorn verlaufenden Schallpfade wird der vor dem Haushaltsgerät befindliche Benutzer unabhängig von seiner genauen Position effektiv beschallt.

Ein weiterer Aspekt der Erfindung ist eine Verwendung einer akustischen Linse, insbesondere einer erfindungsgemäßen akustischen Linse, zur Beeinflussung des Abstrahlverhaltens einer Schallquelle, insbesondere in einem Haushaltsgerät wie beispielsweise einer Küchenmaschine.

Nachfolgend werden Ausführungsbeispiele der Erfindung auch anhand von Figuren näher erläutert. Merkmale der Ausführungsbeispiele können einzeln oder in einer Mehrzahl mit den beanspruchten Gegenständen kombiniert werden, sofern nichts Gegenteiliges angegeben wird. Die beanspruchten Schutzbereiche sind nicht auf die Ausführungsbeispiele beschränkt.

Es zeigen:
Figur 1: eine akustische Linse von schräg oben;
Figur 2: eine akustische Linse von schräg unten;
Figur 3: ein Haushaltsgerät mit einer akustischen Linse;
Figur 4: ein Haushaltsgerät mit einem Aufnahmebereich für eine akustische Linse;
Figur 5: ein Haushaltsgerät mit einem Aufnahmebereich mit einer akustischen Linse;
Figur 6: eine Schnittdarstellung eines Haushaltsgeräts mit einer akustischen Linse;
Figur 7: eine perspektivische Schnittdarstellung eines Haushaltsgeräts;
Figur 8: eine weitere perspektivische Schnittdarstellung eines Haushaltsgeräts;
Figur 9: eine Schnittzeichnung eines Haushaltsgeräts mit akustischer Linse von vorn;
Figur 10: eine Schnittzeichnung eines Haushaltsgeräts ohne akustische Linse von vorn;
Figur 11: eine Schnittzeichnung eines Haushaltsgeräts mit akustischer Linse von vorn;
Figur 12: eine Schnittzeichnung eines Haushaltsgeräts mit teilweise verschlossener akustischer Linse von vorn;
Figur 13: eine Schnittzeichnung eines Haushaltsgeräts mit akustischer Linse von vorn;
Figur 14: eine weitere akustische Linse;
Figur 15: eine weitere akustische Linse; sowie
Figur 16: ein Haushaltsgerät mit einem Lautsprechermodul.

Figur 1 zeigt eine akustische Linse 1 von schräg oben. Der Eintrittsbereich 4 befindet sich ungefähr mittig oben. Oberhalb des Eintrittsbereichs 4 kann eine Schallquelle wie z. B. ein Lautsprecher angeordnet werden, um Schallwellen in die akustische Linse zu leiten. Unterhalb des Eintrittsbereichs 4 befindet sich ein Direktpfad, der beispielsweise in Figur 7 und der zugehörigen Beschreibung erläutert ist. Über den Direktpfad können Schallwellen der Schallquelle direkt durch die akustische Linse 1 hindurch ausgegeben werden.

Der Eintrittsbereich 4 umfasst einen Verteilbereich 15, an dem eine Vielzahl von Schallpfaden starten, die in Figur 6 dargestellt sind. Die Schallpfade werden definiert von den Leitelementen 10 des Schallverzögerungsbereichs 5. Die Leitelemente 10 sind als gekrümmte Stege mit unterschiedlichen Längen ausgeführt. Die außen endenden Schallpfade sind am längsten, während die innen endenden Schallpfade kürzer sind. Auf diese Weise kann eine besonders starke Defokussierung des Schalls erreicht werden, wie in Figur 11 dargestellt ist.

Die Stege weisen an der Unterseite eine flache Form auf, von der sich senkrecht nach oben führende wandartige Verlängerungen erstrecken. Zunächst verläuft der Schall im Inneren der akustischen Linse 1 in den zwischen den Stegen befindlichen Hohlräumen entlang der Schallpfade nach außen. Um diesen Schall im jeweiligen Schallpfad zu leiten, dienen die wandartigen Verlängerungen der Stege als sich in Schallrichtung erstreckende Leitflächen 12. Daran anschließend sind als Ablenkelemente 13 die Oberseiten der flachen Form der Stege vorgesehen, um den Schall abzulenken und durch Reflexion im Inneren zu halten.

Entlang der Schallpfade dient auch der gesamte, beispielsweise im Querschnitt etwa L-förmige Aufbau der Stege, als Leifläche 12. Am Ende der Schallpfade trifft der Schall auf einen äußeren Rahmen der akustischen Linse 1, der als Ablenkelement 13 dient. An diesen wird der Schall reflektiert und, ggf. nach erneuter Reflexion an einer Rückwand, vergl. Figur 4, senkrecht zur Haupterstreckungsebene der akustischen Linse 1 nach außen bzw. unten geleitet.

Die akustische Linse 1 ist als unregelmäßig geformtes Gitter 20 ausgeführt, wobei die die Leitelemente 10 bildenden Stege zwischen einander offene Zwischenräume ausbilden. Die Zwischenräume dienen als Austrittsöffnungen für Schall.

Die akustische Linse 1 umfasst ferner mehrere Haken 27 sowie eine Befestigung 25, die beispielsweise als biegsamer oder biegeweicher Haken ausgeführt ist. So kann eine formschlüssige und insbesondere zerstörungsfrei lösbare Verbindung mit einem Haushaltsgerät erfolgen. Beispielsweise ist eine Klickverbindung möglich.

Abweichend vom in den Figuren 1 bis 15 Gezeigten kann die akustische Linse an den Schmalseiten abgerundet ausgeführt sein. Beispielsweise können die Schmalseiten halbkreisförmig ausgestaltet sein. Auf diese Weise können auf besonders geeignete Weise unterschiedlich lange Schallpfade geschaffen werden.

Die Leitelemente 10 bzw. Ablenkelemente 13 entsprechen Hindernissen, die insbesondere kleiner als die betrachtete Wellengänge des Schalls sind. Die Leitelemente 10 bzw. Leitflächen 12 sind bevorzugt derart angeordnet, insbesondere hinsichtlich der Abstände zwischen einander, dass sie auf eine bestimmte Frequenz oder einen bestimmten Frequenzbereich hin optimiert sind. Dieser Frequenzbereich kann z. B. 5 bis 20 kHz betragen. Die Wellenlänge, die als Quotient aus Schallgeschwindigkeit und Frequenz berechnet werden kann, beträgt bei 10 kHz 3,4 cm. Bevorzugt beträgt der Abstand zwischen den Leitelementen 10 bzw. deren Ablenkelemente 13 ungefähr der halben Wellenlänge. Abweichungen von ±30%, bevorzugt ±15% sind akzeptabel. Dies gewährleistet eine besonders effektive Schallverzögerung.

Figur 2 zeigt die als Gitter 20 ausgeführte akustische Linse 1 von unten bzw. von der Schall-Austrittsseite. Hier zeigt sich, dass die akustische Linse 1 ferner Bruchkanten 6 umfasst, an denen Schall reflektiert wird, so dass auf diese Weise Indirektschallquellen vorhanden sind (vergl. Figur 12). Die Bruchkanten 6 sind an äußeren Kanten der Leitelemente 10 bzw. Stege angeordnet und weisen im hier gezeigten Beispiel einen Winkel von etwa 90° auf. Insbesondere dienen die von zumindest einem Teil des Eintrittsbereichs abgewandten, in Richtung des Schalls also rückwärtigen Kanten der Leitelemente 10 als Bruchkanten 6. Diese können als Indirektschallquellen den Schall in einem großen Winkelbereich abstrahlen.

Die Leitelemente 10, also beispielsweise die Leitflächen 12 und Ablenkelemente 13, sowie die Bruchkante 6 können demnach durch dieselben körperlichen Merkmale, beispielsweise durch unterschiedliche Bereiche derselben körperlichen Merkmale wie z. B. von Stegen, realisiert sein.

Es kann ein insbesondere akustisch transparentes Netz oder Gewebe als Schutzteil vorhanden sein, welches beispielsweise die gesamte Unterseite und/oder die gesamte Schall-Austrittsseite überspannen kann. Dieses kann in die akustische Linse 1 mit eingespritzt sein oder stoffschlüssig damit verbunden sein, beispielsweise durch Kleben. An der sichtbaren Unterseite der akustischen Linse 1 bilden die Außenflächen der Leitelemente 10 bzw. Stege insbesondere eine gemeinsame äußere Oberfläche 17 aus, die eben sein kann. Über diese Oberfläche kann das Netz oder Gewebe gespannt sein. Davon abweichend kann die Oberfläche auch strukturiert sein. Dies kann beispielsweise der Fall sein, wenn die Bruchkanten so ausgeführt sind, dass sie aus der Oberfläche hinausragen.

Figur 3 zeigt ein Haushaltsgerät 2, nämlich ein Küchengerät, welches eine akustische Linse 1 umfasst. Die Blickrichtung verläuft durch das Haushaltsgerät 2 hindurch nach schräg vorn auf die innen liegende Oberseite der akustischen Linse 1. Eine Schallquelle 3 (siehe auch Figur 7) befindet sich benachbart zur akustischen Linse 1 und ist Schall leitend an den Eintrittsbereich 4 gekoppelt.

Figur 4 zeigt ein Haushaltsgerät 2, beispielsweise das Haushaltsgerät 2 aus Figur 3, ohne die akustische Linse 1 in einer perspektivischen Darstellung von schräg unten. Es ist typischerweise in einem unteren Gehäuseteil des Haushaltsgeräts 2 ein Aufnahmebereich 22 vorhanden, in den die akustische Linse 1 aufgenommen und dort befestigt werden kann. Der Aufnahmebereich 22 ist als Aussparung ausgestaltet, in den die akustische Linse 1 insbesondere derart eingesetzt werden kann, dass die Oberfläche 17 (vergl. Figur 2) bündig mit der benachbarten Gehäusewand des Haushaltsgeräts 2 abschließt. Auf diese Weise entsteht eine ebene Oberfläche.

Eine Rückwand 23 des Aufnahmebereichs 22 ist glatt ausgestaltet. So kann die Rückwand zur Reflexion von Schallwellen dienen, die dann nur durch die akustische Linse 1 hindurch ausströmen können. Geringfügige Abweichungen von der glatten Form, wie sie beispielsweise durch die dargestellten Montagelöcher oder andere Formelemente bedingt werden können, sind zulässig. Derartige Abweichungen betreffen insbesondere weniger als 10% der Oberfläche des Aufnahmebereichs 22. Mittig in der Rückwand 23 befindet sich eine gitterartige Struktur mit Durchgangsöffnungen, hinter denen die Schallquelle angeordnet ist. Die gitterartige Struktur dient somit als zusätzlicher Schutz für die Schallquelle. Der Eintrittsbereich der akustischen Linse 1 ist im zusammengebauten Zustand benachbart zu dieser Struktur angeordnet.

Figur 5 zeigt das Haushaltsgerät 2 aus Figur 4 mit der befestigten akustischen Linse 1. Gekennzeichnet sind darüber hinaus eine Vorderkante 24 des Haushaltsgeräts. Die akustische Linse 1 befindet sich also an der vorderen Unterseite des Haushaltsgeräts 2 und ist damit dem Benutzer zugewandt. Pfeile zeigen den aus dem Schallverzögerungsbereich nach vorn in Richtung des Benutzers ausgesendeten Schall 26. Geknickte Pfeile zeigen den über den Direktpfad 18 ausgesendeten Schall, der in dieser Ausführungsform an einer (nicht dargestellten) Oberfläche, auf der das Haushaltsgerät 2 aufgestellt ist, gespiegelt wird und als gespiegelter Schall 19 nach vorn zum Benutzer ausgestrahlt wird.

Figur 6 zeigt Schnittdarstellung eines Haushaltsgeräts 2 mit einer akustischen Linse 1, insbesondere des Haushaltsgeräts 2 aus Figur 5. Es ist entlang einer vertikalen Mittelachse geschnitten, so dass die Schallquelle 3 sowie der Eintrittsbereich 4 mit dem Verteilbereich 15 erkennbar ist. Pfeile zeigen die über den Schallverzögerungsbereich 5 ausgesendeten Schallwellen und damit die jeweils zugehörigen Schallpfade 11, die wie oben beschrieben von den jeweiligen Leitelementen 10 definiert werden. Dabei ist ersichtlich, dass im frei von Leitelementen 10 ausgestalteten Eintrittsbereich 4 die von der Schallquelle 3 kommenden Schallwellen verteilt werden. Zudem ist erkennbar, dass die außen endenden Schallpfade 11 am längsten sind und damit die größte Verzögerung bewirken.

Figur 7 zeigt eine ähnliche Schnittdarstellung eines Haushaltsgeräts 2, beispielsweise des Haushaltsgeräts 2 aus Figur 6, von schräg oben. Hier ist die als Lautsprecher ausgestaltete Schallquelle 3 mit dem zugehörigen Lautsprechergehäuse 46 gut erkennbar. Der Lautsprecher ist demnach in einem eigenen Lautsprechergehäuse 46 gekapselt. Das Lautsprechergehäuse 46 hat beispielsweise an der unten dargestellten Seite eine Öffnung, durch die der Schall zur akustischen Linse 1 gelangt.

Zudem ist eine Aufstellebene 21 dargestellt, die beispielsweise einer Oberfläche einer Arbeitsplatte oder eines Tischs entspricht, auf dem das Haushaltsgerät 2 aufgestellt ist. Der Abstand d zwischen der akustischen Linse 1 und der Aufstellebene 21 des Haushaltsgeräts 2 beträgt zwischen 1,5 cm und 3,5 cm. So kann die Reflexion der hohen Frequenzen besonders geeignet in Richtung Benutzer geführt werden.

Figur 8 zeigt eine ähnliche Darstellung eines Haushaltsgeräts 2 von schräg oben, beispielsweise des Haushaltsgeräts aus Figur 6 und/oder aus Figur 7. Es lassen sich in Analogie zur Figur 6 die mit Pfeilen gekennzeichneten Schallpfade erkennen.

Die Figuren 9 bis 13 zeigen Schnittzeichnungen eines Haushaltsgeräts 2, teilweise mit akustischer Linse 1, von vorn. Figur 9 zeigt die Wirkung des Schallverzögerungsbereichs 5, wobei die Länge der Pfeile der Lautstärke bzw. dem Schalldruck entsprechen. Dargestellt ist eine Momentaufnahme zu Beginn eines Schallereignisses. Die Pfeile zeigen, dass mittig der größte Anteil des Schalls ausströmt, was auf den Direktschall zurückzuführen ist. Je weiter entfernt der Schall ausströmt, desto geringer ist die Lautstärke. Anschließend wird durch die Verzögerungswirkung auch dort eine höhere Lautstärke erreicht.

Figur 10 zeigt die alleinige Wirkung des Direktschalls ohne akustische Linse 1. Es wird ausschließlich mittig Direktschall 14 abgegeben, der in Form von Schallwellen dargestellt ist.

Figur 11 zeigt in ähnlicher Darstellung die Kombination aus Direktschall 14 und über den Schallverzögerungsbereich 5 verzögertem Schall 9. Es sind im Schallverzögerungsbereich 5 durch die unterschiedlichen Austrittsöffnungen der jeweiligen Schallpfade eine Vielzahl an Indirektschallquellen vorhanden, die insgesamt eine breite Schallausbreitung ermöglichen, wie in Form des resultierenden Schalls 16 dargestellt. Die Verzögerung und die nach außen hin abnehmende Lautstärke führen zu einer Defokussierung des Schalls. Der verzögerte Schall 9 kann in gerader Richtung ausgegeben werden.

Figur 12 zeigt die Kombination aus Direktschall 14 und über die Bruchkanten 6 ausgesendetem Indirektschall 8. Hierzu ist ein Verschluss 28 in Form einer Platte vorhanden, der die Schallpfade des Schallverzögerungsbereichs 5 verschließt. Lediglich mittig wird der Direktschall 14 durchgelassen. Durch die Bruchkanten 6 (vergl. Figur 2) werden eine Vielzahl von Indirektschallquellen 7 bereitgestellt, die den mittig ausgesendeten Schall reflektieren und die insbesondere jeweils nach außen gerichteten Schall abstrahlen. Auch auf diese Weise wird bereits eine breite Schallausbreitung ermöglicht, wie in Form des resultierenden Schalls 16 dargestellt.

Die erfindungsgemäße Kombination dieser beiden Effekte wird nun in Figur 13 gezeigt. Hier überlagern sich Direktschall 14, verzögerter Schall 9 und Indirektschall 8 zu einem besonders weitwinklig abgestrahlten resultierenden Schall 16. Dies ist erkennbar an der besonders breiten, divergierenden Schallfront des resultierenden Schalls 16. Zudem ist es möglich, dass auch der verzögerte Schall 9 über die Bruchkanten 6 reflektiert wird und einen zusätzlichen, gewissermaßen doppelt verzögerten indirekten Schall ausstrahlt.

Die Figuren 14 und 15 zeigen abweichende Ausgestaltungen akustischer Linsen 1. In Figur 14 sind die Leitelemente 10 breiter ausgestaltet und in Figur 15 noch deutlich breiter. Die Krümmungen der Leitelemente 10 sind angepasst, um einen besonders gleichmäßigen resultierenden Schall zu erhalten. In Figur 15 sind darüber hinaus die wandartigen Leitflächen länger und gekrümmt ausgestaltet, um den Schall besonders gezielt in die gewünschte Richtung zu lenken. Neben den technisch bedingten Merkmalen können jedoch auch ästhetische Gesichtspunkte eine Rolle spielen, besonders bei Form und Anordnung der Leitelemente 10.

Figur 16 zeigt einen Ausschnitt eines Haushaltsgeräts 2, und zwar insbesondere eines Küchengeräts. Das Haushaltsgerät umfasst ein Gehäuse 40, welches insbesondere aus Kunststoff hergestellt ist. In dem Gehäuse 40 befindet sich ein Lautsprechermodul 44, welches wiederum ein Lautsprechergehäuse 46 umfasst. Das Lautsprechergehäuse 46 ist typischerweise an dem Gehäuse 40 des Küchengeräts 2 befestigt. In dem Lautsprechergehäuse 46 ist als Schallquelle mindestens ein Lautsprecher angeordnet. Bevorzugt ist das Lautsprechermodul 44 so ausgestaltet, dass Schall des Lautsprechers nach unten oder schräg unten ausgesendet wird. Beispielsweise weist das Lautsprechermodul 44 an seiner Unterseite eine oder mehrere Öffnungen auf, um den Schall zur akustischen Linse zu leiten.

Unterhalb des Lautsprechermoduls 44 befindet sich die akustische Linse 1. Das Lautsprechermodul ist Schall leitend an den Eintrittsbereich der akustischen Linse gekoppelt, beispielsweise wie in Figur 3 dargestellt. Es kann an der Unterseite des Haushaltsgeräts 2 ein Aufnahmebereich für die akustische Linse 1 vorhanden sein, wie dies in Figur 4 gezeigt ist. Insbesondere ist die akustische Linse 1 vom Gehäuse 40 des Haushaltsgeräts 2 abnehmbar.

Der Schall gelangt somit aus dem Lautsprechergehäuse 46 und dem Gehäuse 40 des Haushaltsgeräts 2 zur akustischen Linse. Bevorzugt bietet das Lautsprechergehäuse 46 und ebenfalls das Gehäuse 40 dem Lautsprecher einen mechanischen Schutz.

### Bezugszeichenliste

| | |
|---|---|
| Akustische Linse | 1 |
| Haushaltsgerät | 2 |
| Schallquelle | 3 |
| Eintrittsbereich | 4 |
| Schallverzögerungsbereich | 5 |
| Bruchkante | 6 |
| Indirektschallquelle | 7 |
| Indirektschall | 8 |
| Verzögerter Schall | 9 |
| Leitelement | 10 |
| Schallpfad | 11 |
| Leitfläche | 12 |
| Ablenkelement | 13 |
| Direktschall | 14 |
| Verteilbereich | 15 |
| Resultierender Schall | 16 |
| Oberfläche | 17 |
| Direktpfad | 18 |
| Gespiegelter Schall | 19 |
| Gitter | 20 |
| Aufstellebene | 21 |
| Aufnahmebereich | 22 |
| Rückwand | 23 |
| Vorderkante | 24 |
| Befestigung | 25 |
| Ausgesendeter Schall | 26 |
| Haken | 27 |
| Verschluss | 28 |
| Gehäuse | 40 |
| Lautsprechermodul | 44 |
| Lautsprechergehäuse | 46 |
| Abstand | d |

## Patentansprüche

1. Akustische Linse (1) zur Beeinflussung des Abstrahlverhaltens einer Schallquelle (3), umfassend
- einen Eintrittsbereich (4) für den Eintritt von Schallwellen einer Schallquelle (3),
- einen Schallverzögerungsbereich (5) zum Verzögern von Schallwellen, sowie
- zumindest eine Bruchkante (6) zur Reflexion von Schallwellen zwecks Schaffung einer Indirektschallquelle (7).

2. Akustische Linse (1) nach dem vorhergehenden Anspruch, **dadurch gekennzeichnet, dass** der Schallverzögerungsbereich (5) so eingerichtet ist, dass aus den durch den Eintrittsbereich (4) eintretenden Schallwellen unterschiedlich verzögerte Schallwellen generiert werden.

3. Akustische Linse (1) nach einem der vorhergehenden Ansprüche, **dadurch gekennzeichnet, dass** der Schallverzögerungsbereich (5) mehrere Leitelemente (10) zur Ausbildung von Schallpfaden (11) unterschiedlicher Länge umfasst.

4. Akustische Linse (1) nach dem vorhergehenden Anspruch, **dadurch gekennzeichnet, dass** die Leitelemente (10) sich in Schallrichtung erstreckende Leitflächen (12) sowie daran anschließende Ablenkelemente (13) umfassen.

5. Akustische Linse (1) nach einem der zwei vorhergehenden Ansprüche, **dadurch gekennzeichnet, dass** die akustische Linse (1) im Eintrittsbereich (4) einen Verteilbereich (15) umfasst, an welchem die Schallpfade (11) starten, wobei der Verteilbereich (15) insbesondere frei von Leitelementen (10) ist.

6. Akustische Linse (1) nach einem der vorhergehenden Ansprüche, **dadurch gekennzeichnet, dass** die Bruchkante (6) an einer Oberfläche (17) der akustischen Linse angeordnet ist.

7. Akustische Linse (1) nach einem der vorhergehenden Ansprüche, **dadurch gekennzeichnet, dass** die akustische Linse (1) mehrere Bruchkanten (6) umfasst.

8. Akustische Linse (1) nach einem der vorhergehenden Ansprüche, **dadurch gekennzeichnet, dass** die akustische Linse (1) einen Direktpfad (18) aufweist, über den ein Teil der durch den Eintrittsbereich (4) eintretenden Schallwellen im Wesentlichen unverändert ausgestrahlt werden.

9. Akustische Linse (1) nach einem der vorhergehenden Ansprüche, **dadurch gekennzeichnet, dass** die akustische Linse (1) als Gitter (20) ausgeführt ist.

10. Haushaltsgerät (2) mit einer akustischen Linse (1) gemäß einem der vorhergehenden Ansprüche und einer an den Eintrittsbereich (4) der akustischen Linse (1) gekoppelten Schallquelle (3), wobei die Schallquelle (3) insbesondere ein Lautsprecher ist.

11. Haushaltsgerät (2) nach dem vorhergehenden Anspruch, **dadurch gekennzeichnet, dass** das Haushaltsgerät (2) eine Küchenmaschine ist.

12. Haushaltsgerät (2) nach einem der zwei vorhergehenden Ansprüche, **dadurch gekennzeichnet, dass** die Schallquelle (3) und die akustische Linse (1) so angeordnet sind, dass aus der akustischen Linse austretender Schall nach unten, insbesondere nach schräg unten, abgestrahlt wird.

13. Haushaltsgerät (2) nach einem der drei vorhergehenden Ansprüche, **dadurch gekennzeichnet, dass** die akustische Linse (1) einen Abstand (d) von höchstens 4 cm, bevorzugt höchstens 3 cm und/oder wenigstens 1 cm, bevorzugt wenigstens 2 cm, zu einer Aufstellebene (21) des Haushaltsgeräts (2) aufweist.

14. Haushaltsgerät (2) nach einem der vier vorhergehenden Ansprüche, **dadurch gekennzeichnet, dass** die akustische Linse (1) in einem Aufnahmebereich (22) des Haushaltsgeräts (2) angeordnet ist, wobei der Aufnahmebereich (22) eine im Wesentlichen glatte Rückwand (23) aufweist.

15. Haushaltsgerät (2) nach einem der fünf vorhergehenden Ansprüche, soweit rückbezogen auf Anspruch 3, **dadurch gekennzeichnet, dass** die Schallpfade (11) schräg in Richtung einer Vorderseite oder Vorderkante (24) des Haushaltsgeräts (2) verlaufen.
